# FASCICULE DE BREVET EUROPEEN

(11) **EP 0 862 716 B1**
(45) Date de publication et mention de la délivrance du brevet: **28.04.1999**
(21) Numéro de dépôt: 96934971.1
(22) Date de dépôt: 25.10.1996
(51) Int. Cl.: F25D 31/00, B67D 3/00

(54) **DISPOSITIF DE REFRIGERATION POUR MINI-FUTS DE BOISSONS EQUIPES D'UN SYSTEME DE TIRAGE PAR PRESSION**
KÜHLGERÄT FÜR KLEINE TRINKFÄSSER MIT DRUCKFÖRDERSYSTEM
REFRIGERATING DEVICE FOR MINIATURE BEVERAGE KEGS PROVIDED WITH A PRESSURE TAPPING SYSTEM

(30) Priorité: 21.11.1995 FR 9513779
(43) Date de publication de la demande: 09.09.1998
(73) Titulaire: Gomez, François, 92220 Bagneux (FR)
(72) Inventeur: Gomez, François, 92220 Bagneux (FR)
(74) Mandataire: Le Bras, Hervé
(86) Numéro de dépôt international: FR9601670
(87) Numéro de publication internationale: WO9719305

(56) Documents cités:
- EP-A- 0 047 513
- FR-A- 2 628 406
- US-A- 5 203 181
- US-A- 5 395 011

## Description

La présente invention se rapporte au domaine technique général des dispositifs permettant de réfrigérer des boissons.
La présente invention concerne un dispositif capable de réfrigérer électriquement des mini-fûts, de 5 à 10 litres environ, contenant des boissons (par exemple de la bière); mini-fûts munis d'un système de tirage par pression. Une ouverture dans la partie supérieure du dispositif permet l'accès au système de tirage et autorise le puisage de la boisson.

Actuellement les mini-fûts sortant du réfrigérateur sont généralement mis à consommer à température ambiante ce qui présente deux inconvénients:
- une remontée de la température de la boisson ce qui modifie rapidement, parmi les qualités gustatives recherchées, la température idéale de consommation.
- un risque d'altération des boissons non pasteurisées.

D'autre part, il existe un dispositif permettant d'assurer simultanément le refroidissement de mini-fûts et le puisage de la boisson par les divers mécanismes
de tirage par pression présents sur le marché, tout en isolant partiellement le mini-fût de l'air ambiant (voir EP-A-0 047 513).
La présente invention permet de maintenir la température basse et constante pendant toute la durée du puisage.
Les boissons de faible volume (en bouteilles ou boites métalliques) sont consommées rapidement donc le problème du maintien de la température ne se pose pas.
Quant aux volumes supérieurs (conteneurs de 20 à 50 litres): le problème de leur puisage et de leur refroidissement a été résolu par d'autres systèmes largement répandus. Ces systèmes perfectionnés mais encombrants et coûteux ne sont pas logeables partout et, de plus, nécessitent un entretien fréquent.

L'objet de l'invention vise précisement à résoudre les inconvénients mentionnés précédemment et à fournir un dispositif de faible encombrement, portable, nécessitant peu d'entretien, adapté au refroidissement de boissons conditionnées dans des fûts de volumes intermédiaires : 5 à 10 litres. Il permet simultanément le refroidissement du mini-fût et le puisage de la boisson (par exemple de la bière), quelque soit le système de tirage utilisé.

Le dispositif selon l'invention est défini en revendication 1.

Les avantages de l'invention ressortiront mieux à la lecture de la description donnée ci-après, à titre d'exemple non limitatif, en référence aux dessins annexés dans lesquels:
- la figure 1 montre une vue en perspective du dispositif de réfrigération conforme à l'invention montrant les emplacements respectifs des différentes parties constituant le dispositif;
- la figure 2 montre selon une coupe transversale AA'd'un dispositif de réfrigération conforme à l'invention;
- la figure 3 représente une vue de côté selon une coupe BB' du dispositif conforme à l'invention;
- la figure 4 montre une vue de dessus d'un mode de réalisation possible du couvercle du dispositif de l'invention;
- la figure 5 représente le récipient amovible complémentaire à l'invention.

Le dispositif de réfrigération de mini-fût conforme à l'invention tel que représenté aux figures 1 à 5 comporte un corps principal (1) constitué par exemple d'une coque présentant deux parties:
- une partie supérieure (1a)
- une partie inférieure (1b).

Dans l'exemple préférentiel montré aux figures 1 et 2 la partie supérieure (1a) de la coque présente des parois extérieures (2a) lui conférant une forme de coupe rectangulaire vers l'arrière, et une paroi intérieure (2b) délimitant une chambre de coupe semi-circulaire (2c) ouverte vers l'avant. Dans la chambre (2c) est placé le mini-fût. L'espace compris entre les parois extérieures (2a) et la paroi intérieure (2b) est remplie d'un matériau isolant (3).
Comme le montre la figure 3, les parois extérieures latérales se prolongent pour former la partie inférieure (1b). Dans cette partie inférieure (1b) la coque forme un compartiment ouvert vers l'arrière (1d) permettant de loger l'unité de réfrigération.

La partie supérieure (1a) et la partie inférieure (1b) sont séparées intérieurement par une cloison horizontale isolante (4) servant de support pour le mini-fût. De manière avantageuse cette cloison (4) pourrait, selon le modèle proposé aux figures 1 et 2, s'avancer horizontalement vers l'avant selon une plate-forme semi-circulaire.

La chambre semi-cylindrique (2c) est fermée à l'avant par une porte isolante (5) de forme complémentaire semi-cylindrique. La chambre intérieure (2c) et la porte isolante (5) sont, comme le montre la vue en coupe de la figure 2, de formes semi-circulaires pour épouser la forme du fût de façon à optimiser sa réfrigération. La porte isolante (5) est formée, dans l'exemple préférentiel, d'une double paroi réalisée en tous matériaux plastiques ou autres. Le pouvoir isolant de la porte (5) peut être obtenu, par exemple, par un espace d'air entre les deux parois. Elle peut avantageusement, de façon non limitative, être réalisée en un matériau transparent afin de rendre apparent le mini-fût.
La porte isolante (5) permettant d'introduire le fût est constituée, sur l'exemple préférentiel, d'un battant escamotable par coulissage, vers la gauche ou la droite, entre le fût et la paroi intérieure (2b) par tout système de coulissage connu, par exemple un rail, un profil, ou une nervure, situés sur la cloison horizontale (4). Toutefois la porte isolante (5) peut aussi être ouvrante à l'aide de un ou de deux battants articulés sur le corps principal (1) à l'aide de tout système de charnière connu, par pivot par exemple. Selon une variante de l'invention, la porte peut se soulever verticalement par coulissage. Selon une autre variante elle peut être entièrement amovible et se mettre en place par clipage, par exemple. Des joints (6) disposés latéralement sur la porte (5) ou sur la coque assurent l'étanchéité de façon à limiter les échanges thermiques.

Sur la partie supérieure (1a) du corps principal (1) se place un couvercle amovible isolant (7) représenté à la figure 4. De manière avantageuse le couvercle amovible (7) présente une découpe (8) formant une ouverture laissant libre l'accès au robinet de puisage. La découpe (8) vient emboiter le système de tirage par pression placé sur le mini-fût et sur la porte (5). A titre d'exemple, non limitatif, représenté à la figure 4, la découpe forme une entaille rectangulaire terminée par une forme circulaire vers l'arrière.
Selon le modèle de système de tirage utilisé pour puiser la boisson la découpe (8) présente une forme différente, dont le contour est complémentaire à la forme du robinet de tirage. Les systèmes de tirage présents sur le marché étant variés; le dispositif de l'invention présente différents modèles possibles de couvercles (7) avec une découpe (8) adaptée à chaque système de tirage.

Le tour de la découpe (8) peut être muni d'un joint (9) assurant l'étanchéité.
De plus, le couvercle (7) présente une avancée de forme semi-circulaire afin de venir emboiter la forme de la porte (5). De ce fait il facilite le coulissage de la porte (5) dans l'exemple préférentiel représenté aux figures 1 et 4. Le couvercle (7) est constitué d'une double paroi séparée par un espace rempli d'un matériau isolant (3).

Comme le montrent les figures 1 et 5 à la base du corps principal (1) un récipient (10), complémentaire à l'invention, recueille les excédents de boisson. Le récipient (10) peut, de façon avantageuse, être amovible afin d'être nettoyé. Il est muni d'une grille (11) amovible sur laquelle les verres sont posés. Dans l'exemple de réalisation montré aux figures 1 et 6 le récipient (10) présente une forme semi-circulaire vers l'avant.
Selon une variante de l'exemple représenté aux figures, le récipient (10) peut s'articuler et se replier sur la partie inférieure (1b) afin de s'escamoter pour limiter son encombrement.

Le dispositif de réfrigération conforme à l'invention comporte une unité de réfrigération placée dans la partie inférieure (1b), éventuellement dans le compartiment ouvert vers l'arrière (1d). Elle est fixée dans le compartiment (1d) par des vis ou tout moyen de fixation approprié.
La réfrigération peut être assurée par tout système de réfrigération connu. A titre d'exemple non limitatif, la réfrigération peut être obtenue par un système à compresseur (12) connu en soi, faisant circuler un liquide réfrigérant. Le compresseur peut être ventilé ou non. Le condenseur, non représenté aux figures, serait alors fixé, par exemple par 4 vis, à l'arrière du corps principal (1). L'évaporation, selon le modèle préférentiel représenté aux figures 1 et 2, est assurée par un évaporateur en deux parties situé dans la chambre (2c):
- un premier évaporateur (13a) est de forme cintrée, de coupe semi-circulaire, pour épouser la forme du fût et de la paroi (2b). Il est fixé sur la paroi (2b) par des vis ou tout autre moyen de fixation approprié. De manière avantageuse l'évaporateur (13a) peut être encastré dans la paroi (2b).
- un deuxième évaporateur (13b) peut être relié au premier (13a); de forme plate, circulaire de préférence, placé sur la cloison horizontale (4), il s'emboite sous le fût.
La présence d'un double évaporateur (13a) et (13b) augmente les capacités de réfrigération du dispositif. Par leur forme préférentielle ils sont en contact direct avec les parois du mini-fût ce qui limite la couche d'air isolante dans la chambre réfrigérante (2c) et améliore les performances de l'invention. Selon une variante du modèle décrit ci-dessus il peut être envisagé de n'utiliser que l'un des deux évaporateurs décrits: soit l'évaporateur (13a), soit l'évaporateur (13b), afin de réaliser un appareil d'un coût réduit.
Dans le mode de réfrigération décrit, la cloison horizontale (4) porterait une rigole, non représentée aux figures, récupérant les condensats dûs au dégivrage.

La réfrigération peut également être obtenue par effet thermo-électrique, comme l'effet Peltier. Dans ce mode de réalisation les évaporateurs (13a) et (13b) seraient remplacés par des plaques métalliques, de mêmes formes et caractéristiques que les évaporateurs (13a) et (13b), et constituant les échangeurs thermiques.

L'unité de réfrigération est reliée à une source d'alimentation électrique connue en soi. Une série de fils de connection (non représentés aux figures) peut indifféremment relier le dispositif de l'invention au réseau secteur, ou à un accumulateur par exemple.

Un interrupteur électrique (14) peut être prévu sur le corps principal (1); il permet la mise en marche et l'arrêt de l'appareil. Un régulateur de température (non représenté aux figures), connu en soi, permet d'adapter le niveau de réfrigération à la température extérieure. Le régulateur de température peut être fixé, de toutes façons appropriées, à l'extérieur sur le corps principal (1), ou à l'intérieur de l'appareil, dans la chambre semi-cylindrique (2c).

Selon une possibilité de réalisation de la présente invention l'ensemble du dispositif; constitué du corps principal (1), du couvercle amovible (7), du récipient complémentaire (10) peut être réalisé en tous matériaux, en particulier en matières plastiques (par exemple en ABS) moulées ou thermoformées. L'ensemble du dispositif peut aussi être, selon le modèle, en inox, en métal laqué, ou obtenu par combinaison de plusieurs matériaux.
Les matériaux isolants (3) placés dans les doubles parois du corps principal (1), de la cloison horizontale (4), du couvercle amovible (7) peuvent être constitués, par exemple, et de façon non limitative, de mousse de polyuréthane injectée, ou de plaques de polystyrène, leur conférant un pouvoir isolant réduisant ainsi les échanges thermiques avec l'extérieur du dispositif.
Les joints d'étanchéité (6) et (9) peuvent être réalisés par exemple, de façon non limitative, en caoutchouc souple ou en tout matériau limitant les échanges thermiques.

A titre indicatif, et de façon non limitative, le corps principal (1) du dispositif de réfrigération aurait des dimensions d'environ 45 à 50 cm de hauteur, 30 cm de largeur, 20 à 30 cm de profondeur, ce pour un mini-fût de 5 litres.

Selon une autre variante de l'invention décrite le dispositif pourrait recevoir un deuxième mini-fût logé dans la partie inférieure (1b). Un échangeur thermique supplémentaire, par exemple un évaporateur, de forme cintrée, placé dans la partie (1b) assurerait le maintien au froid de ce deuxième mini-fût, en attente d'utilisation. Une porte située dans la coque extérieure (2a) permettrait la mise en place et le retrait du deuxième mini-fût.

Le fonctionnement du dispositif de réfrigération conforme à l'invention décrite ci-dessus est le suivant.

Après avoir mis en route l'unité réfrigérante à l'aide, par exemple, de l'interrupteur électrique (14) l'utilisateur règle la température souhaitée à l'aide du régulateur de température. L'utilisateur saisit le mini-fût équipé de son système de tirage et le place dans la chambre intérieure semi- cylindrique (2c) puis il referme la porte isolante (5). Il met ensuite en place le couvercle (7) sur le corps principal (1) en emboitant dans l'ouverture (8) le système de tirage par pression. Lorsque la boisson a atteint la température désirée l'utilisateur peut puiser le liquide grace au robinet du système de tirage. Le verre est placé sur la grille (11). Après le puisage les excédents de liquide coulent dans le récipient (10). L'utilisateur peut facilement nettoyer le récipient (10) et la grille (11) qui sont amovibles.

Le dispositif de réfrigération conforme à l'invention présente l'avantage de maintenir basse et constante la température de la boisson aussi longtemps que désiré tout en maintenant ses qualités gustatives et hygiéniques. Il permet simultanément de puiser et de rafraichir le liquide. Contrairement aux systèmes de l'art antérieur adaptés à de gros volumes le dispositif de l'invention est adapté à des mini-fûts de 5 à 10 litres environ. De ce fait et par sa conception il est facilement logeable et simple d'utilisation. Il demande peu d'entretien.
Le mini-fût, isolé de l'air ambiant, est maintenu à la température idéale de dégustation de la boisson.
Il est évident, pour l'homme de l'art, que l'on a décrit un mode spécifique de réalisation mais que ce mode de réalisation peut être facilement modifié sans sortir du cadre des revendications ci-jointes. Notamment les formes extérieures, les dimensions, les matériaux de réalisation et les moyens de réfrigération n'ont été donnés qu'à titre d'exemple et peuvent être modifiés.

## Revendications

1. Dispositif permettant la réfrigération de mini-fûts de boissons, équipés de leur système de tirage par pression, caractérisé en ce qu'il comporte dans la partie supérieure (1a) une chambre réfrigérée (2c) de faible volume de forme semi-circulaire, une porte isolante (5) transparente de forme semi-circulaire, un couvercle amovible isolant (7) muni d'une découpe (8) apte à s'emboîter sur le système de tirage du mini-fût et sur la chambre (2c), à la base un récipient (10) muni d'une grille (11), amovibles, recueillant les excédents de boisson, et une unité de réfrigération placée dans un compartiment (1d) de la partie inférieure (1b).

2. Dispositif selon la revendication 1 caractérisé en ce que la chambre réfrigérée (2c) présente des parois doubles isolantes sur son pourtour.

3. Dispositif selon les revendications 1 et 2 caractérisé en ce que la chambre réfrigérée reçoit des conditionnements d'un volume de 5 à 10 litres environ.

4. Dispositif selon la revendication 1 caractérisé en ce que la porte (5) est transparente afin de rendre apparent le mini-fût.

5. Dispositif selon l'une quelconque des revendications précédentes caractérisé en ce que la paroi intérieure de la chambre (2c) ainsi que la porte (5) possèdent chacune une forme semi-circulaire complémentaire l'une de l'autre s'adaptant à la forme circulaire du mini-fût afin d'en optimiser la réfrigération.

6. Dispositif selon la revendication 1 caractérisé en ce que le couvercle amovible isolant (7) s'emboite sur la chambre réfrigérée (2c) et sur la porte isolante (5).

7. Dispositif selon la revendication 1 et 6 caractérisé en ce que le couvercle amovible isolant (7) présente une découpe (8) formant une ouverture laissant libre l'accès au système de tirage pression du mini-fût, découpe complémentaire à la forme du système de tirage utilisé, et pouvant varier selon le modèle de tirage utilisé.

8. Dispositif selon la revendication 1 caractérisé en ce que le refroidissement de la chambre (2c), donc du mini-fût, est assuré par l'unité de réfrigération, connue en soi, logée dans un compartiment arrière (1d) de la partie inférieure (1b).

9. Dispositif selon les revendications 1, 5 et 8 caractérisé en ce que le système de réfrigération comporte un double évaporateur; le premier évaporateur (13a):de forme cintrée,de coupe semi-circulaire, épousant la forme de la paroi (2b) et la forme du mini-fût, évaporateur relié à un second évaporateur (13b): plat et circulaire, placé sur la cloison horizontale (4) et s'emboitant sous le mini-fût .

10. Dispositif selon les revendications 1, 5, 8 et 9 caractérisé en ce que la réfrigération n'est assurée que par un seul évaporateur (13a),cintré,de coupe semi-circulaire épousant la forme du fût, ou par l'évaporateur (13b),plat et circulaire, s'emboitant sous le mini-fût;

## Patentansprüche

1. Gerät zum Kühlen von Mini-Getränkefässern, die mit eigenem Druck-Zapfsystem ausgestattet sind, dadurch gekennzeichnet, daß es im oberen Teil (1a) eine halbkreisförmige Kühlkammer (2c) geringen Volumens aufweist, eine halbkreisförmige durchsichtige isolierende Tür (5), einen abnehmbaren isolierenden Deckel (7), der mit einer auf das Zapfsystem des Minifasses und auf die Kammer (2c) aufsetzbaren Ausnehmung (8) versehen ist, in der Basis einen Behälter (10), der mit einem Gitter (11) versehen ist, die abnehmbar sind und überschüssiges Getränk auffangen, und eine Kühleinheit, die in einem Fach (1d) des unteren Teils (1b) angeordnet ist.

2. Gerät nach Anspruch 1, dadurch gekennzeichnet, daß die Kühlkammer (2c) isolierende Doppelwände auf ihrer Umfangsfläche aufweist.

3. Gerät nach Anspruch 1 oder 2, dadurch gekennzeichnet, daß die Kühlkammer Gebinde mit einem Volumen von ungefähr 5-10 Litern aufnimmt.

4. Gerät nach Anspruch 1, dadurch gekennzeichnet, daß die Tür (5) durchsichtig ist, um das Minifaß sichtbar zu machen.

5. Gerät nach einem der vorhergehenden Ansprüche, dadurch gekennzeichnet, daß die Innenwand der Kammer (2c) wie auch die Tür (5) je zueinander komplementäre Halbkreisformen aufweisen, die sich an die Kreisform des Minifasses anpassen, um dessen Abkühlung zu optimieren.

6. Gerät nach Anspruch 1, dadurch gekennzeichnet, daß der abnehmbare isolierende Deckel (7) sich auf die Kühlkammer (2c) und die isolierende Tür (5) aufsetzen läßt.

7. Gerät nach Anspruch 1 oder 6, dadurch gekennzeichnet, daß der abnehmbare isolierende Deckel (7) eine Ausnehmung (8) aufweist, die eine Öffnung bildet, die das Druck-Zapfsystem des Minifasses frei zugänglich läßt, eine Ausnehmung, die der Form des verwendeten Zapfsystems komplementär ist, und die entsprechend dem verwendeten Zapfmodell variieren kann.

8. Gerät nach Anspruch 1, dadurch gekennzeichnet, daß die Abkühlung der Kammer (2c) und somit des Minifasses durch eine an sich bekannte Kühleinheit gewährleistet wird, die in einem hinteren Fach (1d) des unteren Teils (1b) angeordnet ist.

9. Gerät nach einem der Ansprüche 1, 5 oder 8, dadurch gekennzeichnet, daß das Kühlsystem einen doppelten Verdampfer aufweist; der erste Verdampfer (13a): von gebogener Form, im Schnitt halbkreisförmig, an die Form der Wand (2b) und die Form des Minifasses angepaßt, wobei der Verdampfer verbunden ist mit einem zweiten Verdampfer: platt und kreisförmig, auf einer horizontalen Trennwand (4) angeordnet, sich unter das Minifaß einfügend.

10. Gerät nach einem der Ansprüche 1, 5, 8 und 9, dadurch gekennzeichnet, daß die Abkühlung nur durch einen einzigen Verdampfer (13a) gewährleistet ist, der gebogen und im Schnitt halbkreisförmig ist und sich an die Form des Fasses anpaßt oder durch den Verdampfer (13b) der platt und kreisförmig ist und sich unter das Minifaß einfügt.

## Claims

1. Device permitting the refrigeration of mini-casks of beverages, fitted with their own pressurised draught system, characterised in that it comprises in the upper portion (1a) a refrigerated chamber (2c) of small volume and semi-circular shape, a transparent insulating door (5) of semi-circular shape, a removable insulating cover (7) provided with a cut-out (8) capable of fitting over the draught system of the mini-cask and over the chamber (2c), at the base a container (10) provided with a grid (11), both removable, collecting surplus amounts of the beverage, and a refrigeration unit placed inside a compartment (1d) in the lower portion (1b).

2. Device according to Claim 1 characterised in that the refrigerated chamber (2c) has double insulating walls about its periphery.

3. Device according to Claims 1 and 2 characterised in that the refrigerated chamber receives packs of a volume of about 5 to 10 litres.

4. Device according to Claim 1 characterised in that the door (5) is transparent so as to reveal the mini-cask.

5. Device according to any one of the preceding claims characterised in that the inner wall of the chamber (2c) and the door (5) each have a semi-circular shape complementary to one another, fitting the circular shape of the mini-cask so as to optimise refrigeration thereof.

6. Device according to Claim 1 characterised in that the removable insulating cover (7) fits over the refrigerated chamber (2c) and over the insulating door (5).

7. Device according to Claim 1 and 6 characterised in that the removable insulating cover (7) has a cut-out (8) forming an opening giving free access to the pressurised draught system of the mini-cask, said cut-out being complementary to the shape of the draught system used, and capable of varying according to the model of draught system used.

8. Device according to Claim 1 characterised in that the cooling of the chamber (2c), and therefore of the mini-cask, is ensured by the refrigeration unit, known in itself, housed in a rear compartment (1d) of the lower portion (1b).

9. Device according to Claims 1, 5 and 8 characterised in that the refrigeration system comprises a dual evaporator; the first evaporator (13a): arched in shape, semi-circular in section, taking on the shape of the wall (2b) and the form of the mini-cask, which evaporator is connected to a second evaporator (13b): flat and circular, placed on the horizontal partition (4) and fitting under the mini-cask.

10. Device according to Claims 1, 5, 8 and 9 characterised in that refrigeration is performed by just one evaporator (13a), arched, semi-circular in section, taking on the shape of the case, or by the evaporator (13b), flat and circular, fitting under the mini-cask.
